# EUROPÄISCHE PATENTSCHRIFT

(11) **EP 0 988 668 B1**
(45) Veröffentlichungstag und Bekanntmachung des Hinweises auf die Patenterteilung: **19.02.2003**
(21) Anmeldenummer: 98934756.2
(22) Anmeldetag: 20.05.1998
(51) Int. Cl.: H01R 12/16, H01R 12/18, H01R 12/20

(54) **LEITERPLATTEN-NULLKRAFTSTECKVERBINDER**
ZERO INSERTION FORCE CONNECTOR FOR CIRCUIT BOARDS
CONNECTEUR ENFICHABLE ZERO FORCE D'INSERTION DESTINE A UNE CARTE DE CIRCUITS IMPRIMES

(30) Priorität: 13.06.1997 DE 19725138
(43) Veröffentlichungstag der Anmeldung: 29.03.2000
(73) Patentinhaber: TYCO Electronics Logistics AG, 9323 Steinach (CH)
(72) Erfinder: LONGUEVILLE, Jacques, B-8020 Oostkamp (BE)
(74) Vertreter: Klunker . Schmitt-Nilson . Hirsch
(86) Internationale Anmeldenummer: DE9801387
(87) Internationale Veröffentlichungsnummer: WO98058426

(56) Entgegenhaltungen:
- US-A- 3 130 351
- US-A- 3 853 379
- US-A- 4 789 352

## Beschreibung

Die vorliegende Erfindung betrifft einen Leiterplatten-Nullkraftsteckverbinder gemäß dem Oberbegriff des Patentanspruchs 1.

Leiterplatten-Nullkraftsteckverbinder dienen dazu, zwei Leiterplatten im wesentlichen kraftfrei elektrisch und mechanisch miteinander zu verbinden; sie werden unter anderem dazu verwendet, um eine erste Leiterplatte einfach und schonend im wesentlichen senkrecht auf eine zweite Leiterplatte (beispielsweise eine sogenannte Rückwand-Leiterplatte) aufstecken zu können und sie dabei elektrisch und mechanisch fest und zuverlässig mit dieser zu verbinden.

Die US-PS 3 130 351 beschreibt einen.

Leiterplatten-Nullkraftsteckverbinder, der fest auf einer der miteinander in Verbindung zu bringenden Leiterplatten montiert und dazu ausgelegt ist, daß die andere der miteinander in Verbindung zu bringenden Leiterplatten in diesen einsteckbar ist. Er ist so aufgebaut, daß er durch die Betätigung eines Betätigungsgliedes in eine das Einstecken oder Entfernen einer Leiterplatte gestattende Montagestellung, und durch das Einstecken einer Leiterplatte in die Verbindungsstellung bringbar ist.

Versucht man, eine Leiterplatte in den in der Verbindungsstellung befindlichen Leiterplatten-Nullkraftsteckverbinder einzusetzen oder aus diesem herauszunehmen, so kann es leicht zu Beschädigungen der Leiterplatte und/oder des Leiterplatten-Nullkraftsteckverbinders kommen. Vergißt man andererseits, einen Leiterplatten-Nullkraftsteckverbinder mit eingesteckter Leiterplatte in die Verbindungsstellung zu bringen, so kann kein ordnungsgemäßer Kontakt der in Verbindung zu bringenden Leiterplatten zustande kommen. Beides ist verständlicherweise unerwünscht.

In Übereinstimmung mit dem Oberbegriff des Anspruchs 1 zeigt die US-A-3 853 379 einen Leiterplatten-Nullkraftsteckverbinder, bei dem das Klappteil nicht nur an dem Betätigungsglied zur Betätigung des Nullkraftsteckverbinders, sondern auch an der den Steckverbinder enthaltenden Anordnung befestigt ist. Darüber hinaus wird das Klappteil beim Klappen auch nicht um einen Punkt verschwenkt, der durch das Aufeinandertreffen vom Klappteil und der den Nullkraftsteckverbinder enthaltenden Anordndung definiert ist, sondern bei dem bekannten Nullkraftsteckverbinder wird das Klappteil um einen Stift verschwenkt, über den der das Klappteil an der den Nullkraftsteckverbinder enthaltenden Anordnung befestigt ist.

Der vorliegenden Erfindung liegt daher die Aufgabe zugrunde, den Leiterplatten-Nullkraftsteckverbinder gemäß dem Oberbegriff des Patentanspruchs 1 derart weiterzubilden, daß die Gefahr von Beschädigungen der Leiterplatte und/oder die Gefahr einer nicht ordnungsgemäßen Verbindung der in Verbindung zu bringenden Leiterplatten auf ein Minimum reduzierbar ist.

Diese Aufgabe wird erfindungsgemäß durch die im kennzeichnenden Teil des Patentanspruchs 1 beanspruchten Merkmale gelöst.

Dadurch kann erreicht werden,
- daß sich der Leiterplatten-Nullkraftsteckverbinder dann und nur dann in der Montagestellung befinden kann oder automatisch in die Montagestellung versetzt ist, wenn und so lange das Klappteil einem Einsetzen oder Herausnehmen einer Leiterplatte in den bzw. aus dem Leiterplatten-Nullkraftsteckverbinder nicht im Wege steht, und/oder
- daß sich der Leiterplatten-Nullkraftsteckverbinder dann und nur dann in der Verbindungsstellung befinden kann oder automatisch in die Verbindungsstellung versetzt ist, wenn und so lange das Klappteil einem Einsetzen oder Herausnehmen einer Leiterplatte in den bzw. aus dem Leiterplatten-Nullkraftsteckverbinder im Wege steht.

Das Einsetzen oder Herausnehmen einer Leiterplatte in den bzw. aus dem Leiterplatten-Nullkraftsteckverbinder kann folglich nur erfolgen, wenn und so lange sich dieser in der Montagestellung befindet; in der Verbindungsstellung des Leiterplatten-Nullkraftsteckverbinders steht das Klappteil einem Einsetzen oder Herausnehmen einer Leiterplatte in den bzw. aus dem Leiterplatten-Nullkraftsteckverbinder im Weg.

Zusätzlich oder alternativ kann das Blockieren einer in den Leiterplatten-Nullkraftsteckverbinder eingesetzten Leiterplatte durch Umklappen des Klappteils mit einem Bringen des Leiterplatten-Nullkraftsteckverbinders in dessen Verbindungsstellung verbunden bzw. gekoppelt werden.

Damit ist die Gefahr von Beschädigungen der Leiterplatte und/oder des Leiterplatten-Nullkraftsteckverbinders und/oder die Gefahr einer nicht ordnungsgemäßen Verbindung der in Verbindung zu bringenden Leiterplatten auf ein Minimum reduzierbar.

Vorteilhafte Weiterbildungen der Erfindung sind Gegenstand der Unteransprüche.

Die Erfindung wird nachfolgend anhand eines Ausführungsbeispiels unter Bezugnahme auf die Zeichnung näher erläutert. Es zeigen
- Figur 1: eine Explosionsdarstellung einer den erfindungsgemäßen Leiterplatten-Nullkraftsteckverbinder enthaltenden Anordnung,
- Figur 2: eine perspektivische Ansicht eines Betätigungsgliedes für den Leiterplatten-Nullkraftsteckverbinder gemäß Figur 1 mit in der Sperrstellung befindlichem Klappteil, und
- Figur 3: eine perspektivische Ansicht des Betätigungsgliedes gemäß Figur 2 mit in der Öffnungsstellung befindlichem Klappteil.

Der nachfolgend näher beschriebene Leiterplatten-Nullkraftsteckverbinder ist dazu ausgelegt, zwei im wesentlichen senkrecht zueinander anzuordnende (senkrecht aufeinanderzusteckende) Leiterplatten elektrisch und mechanisch miteinander zu verbinden. Die Anwendung des erfindungsgemäßen Leiterplatten-Nullkraftsteckverbinders ist jedoch nicht auf solche Anwendungen beschränkt; die Leiterplatten, die durch Leiterplatten-Nullkraftsteckverbinder der beschriebenen Art verbindbar sind, können grundsätzlich beliebige Relativlagen einnehmen.

Der im folgenden näher beschriebene Leiterplatten-Nullkraftsteckverbinder ist in den Figuren mit dem Bezugszeichen 1 bezeichnet. Die Leiterplatten, die durch diesen Leiterplatten-Nullkraftsteckverbinder 1 verbunden werden sollen, sind eine erste Leiterplatte 3 und eine zweite Leiterplatte 4, wobei die erste Leiterplatte 3 im wesentlichen senkrecht auf die zweite Leiterplatte 4 aufsteckbar sein soll. Leiterplatten nach Art der zweiten Leiterplatte 4 sind beispielsweise die sogenannten Rückwand-Leiterplatten; die darauf aufsteckbaren Leiterplatten nach Art der ersten Leiterplatte 3 werden häufig ihrer Montage entsprechend als Einsteckkarten bezeichnet.

Der Leiterplatten-Nullkraftsteckverbinder 1 ist unter Verwendung einer Montageplatte 2 fest auf der zweiten Leiterplatte 4 montiert. Dabei werden der Leiterplatten-Nullkraftsteckverbinder 1 und die zweite Leiterplatte 4 sowohl mechanisch als auch elektrisch fest und zuverlässig miteinander verbunden.

Der Leiterplatten-Nullkraftsteckverbinder 1 enthält in seinem Inneren zwei (in den Figuren verdeckte) Verbinderhälften 11 und 12, die durch einen länglichen Schlitz 13 voneinander getrennt sind. Die erste Verbinderhälfte 11 und die zweite Verbinderhälfte 12 sind (selbst im auf der zweiten Leiterplatte 4 montierten Zustand des Leiterplatten-Nullkraftsteckverbinders 1) durch die Betätigung eines seitlich am Leiterplatten-Nullkraftsteckverbinder 1 vorgesehenen, aber vorliegend nicht näher beschriebenen Schwenkmechanismus 14 zueinander hin und voneinander weg schwenkbar bzw. klappbar.

Durch das Auseinanderschwenken der Verbinderhälften 11 und 12 entfernen diese sich an dem gemäß der Darstellung in der Figur 1 oberen Ende des Leiterplatten-Nullkraftsteckverbinders 1, wodurch sich der Schlitz 13 verbreitert. Wenn und so lange der Schlitz 13 verbreitert ist, kann in diesen eine erste Leiterplatte 3 eingesteckt werden. Diese Stellung des Leiterplatten-Nullkraftsteckverbinders 1 wird daher als dessen Montagestellung bezeichnet.

Durch das Zusammenschwenken der Verbinderhälften 11 und 12 bewegen sich diese an dem gemäß der Darstellung in der Figur 1 oberen Ende des Leiterplatten-Nullkraftsteckverbinders 1 aufeinander zu, wodurch der Schlitz 13 schmaler wird. Wenn und so lange der Schlitz so verengt ist, wird die gegebenenfalls darin eingesteckte erste Leiterplatte 3 dort mehr oder weniger fest eingeklemmt und kommt dadurch über den Leiterplatten-Nullkraftsteckverbinder 1 elektrisch und mechanisch mit der zweiten Leiterplatte 4 in Verbindung; die elektrische Verbindung zwischen dem Leiterplatten-Nullkraftsteckverbinder 1 und der ersten Leiterplatte 3 wird dabei durch ein Andrücken von zusammen mit den Verbinderhälften 11 und 12 schwenkbaren (in den Figuren nicht gezeigten) Kontaktfedern des Leiterplatten-Nullkraftsteckverbinders 1 gegen (in den Figuren ebenfalls nicht gezeigte) Oberflächenkontakte der ersten Leiterplatte 3 bewerkstelligt.

An zwei gegenüberliegenden Seiten des Leiterplatten-Nullkraftsteckverbinders 1 sind Leiterplatten-Führungsvorrichtungen vorgesehen, mit Hilfe welcher (zwischen welchen) die erste Leiterplatte 3 definiert in oder aus dem Schlitz 13 des Leiterplatten-Nullkraftsteckverbinders 1 führbar ist; in den Figuren ist nur eine der Leiterplatten-Führungsvorrichtungen gezeigt. Diese, mit dem Bezugszeichen 5 bezeichnete Leiterplatten-Führungsvorrichtung ist mittels Montageplatten 6 und 7 an dem die gezeigte Anordnung beherbergenden Gehäuse oder Rahmen montierbar, wobei das Gehäuse bzw. der Rahmen in den Figuren nicht gezeigt ist.

In der Leiterplatten-Führungsvorrichtungen 5 ist in dem Bereich, der der durch diese zu führenden ersten Leiterplatte 3 zugewandt ist, ein als Betätigungsglied 8 bezeichnetes Element in dieses eingesetzt, welches zugleich als Führungselement der Leiterplatten-Führungsvorrichtung 5 und als Betätigungselement zum Betätigen des Schwenkmechanismus 14 des Leiterplatten-Nullkraftsteckverbinders 1 dient; obgleich dies im vorliegend betrachteten Beispiel nicht der Fall ist, kann jede der Leiterplatten-Führungsvorrichtungen mit einem solchen oder ähnlichen Betätigungsglied 8 ausgestattet sein.

Das Betätigungsglied 8 ist ein im wesentlichen stangenartiges Element (eine Druck- und Ziehstange), das im Mittelteil 81, d.h. außer an seinen beiden Endabschnitten 82 und 83 einen im wesentlichen U-förmigen Querschnitt aufweist. Das Mittelteil 81 ist so bemessen, daß es in die Leiterplatten-Führungsvorrichtung 5, genauer gesagt einen dafür vorgesehenen Freiraum 51 derselben derart eingesetzt werden kann, daß das Betätigungsglied 8 zwar in der Längsrichtung desselben frei verschiebbar ist, ansonsten aber ziemlich wenig Bewegungsspielraum innerhalb der Leiterplatten-Führungsvorrichtung 5 hat; die Leiterplatten-Führungsvorrichtung 5 und/oder das Betätigungsglied 8 und/oder die Montageplatten 6, 7 sind so ausgebildet, daß das Betätigungsglied 8 gegen ein Herausfallen und/oder ein Herausziehen aus der Leiterplatten-Führungsvorrichtung 5 gesichert ist oder werden kann.

Im in die Leiterplatten-Führungsvorrichtung 5 eingesetzten Zustand des Betätigungsgliedes 8 wird durch dieses an der der zu führenden Leiterplatte zugewandten Seite der Leiterplatten-Führungsvorrichtung 5 eine nutenartige Aussparung 84 definiert, in welcher die durch die Führungsvorrichtung 5 zu führende erste Leiterplatte 3 wie in den Figuren 2 und 3 veranschaulicht geführt werden kann. Dadurch wirkt das Betätigungsglied 8 als Führungselement der Leiterplatten-Führungsvorrichtung 5.

Der im zusammengebauten Zustand dem Leiterplatten-Nullkraftsteckverbinder 1 zugewandte Endabschnitt, d.h. der mit dem Bezugszeichen 82 bezeichnete Endabschnitt des Betätigungsgliedes 8 kommt beim bestimmungsgemäßen Gebrauch derart mit dem Schwenkmechanismus 14 in Eingriff, daß durch eine Betätigung, d.h. eine Bewegung des Betätigungsgliedes 8 in Längsrichtung ein Auf- und Zuklappen der Verbinderhälften 11 und 12 des Leiterplatten-Nullkraftsteckverbinders 1 hervorgerufen wird. Der Eingriff zwischen dem Endabschnitt 82 des Betätigungsgliedes 8 und dem Schwenkmechanismus 14 ist so gestaltet, daß diese Elemente zumindest entweder in der Montagestellung oder in der Verbindungsstellung des Leiterplatten-Nullkraftsteckverbinders 1 nicht miteinander in Verbindung stehen (voneinander losgelöst sind); das Betätigungsglied 8 kann dadurch völlig unabhängig vom Leiterplatten-Nullkraftsteckverbinder 1 zu beliebigen Zeitpunkten zusammen mit der Leiterplatten-Führungsvorrichtung 5 oder ohne diese in die Anordnung eingesetzt oder aus dieser entfernt werden.

Der im zusammengebauten Zustand vom Leiterplatten-Nullkraftsteckverbinder 1 abgewandte Endabschnitt, d.h. der mit dem Bezugszeichen 83 bezeichnete Endabschnitt des Betätigungsgliedes 8 ragt über eine in den Leiterplatten-Nullkraftsteckverbinder 1 eingesetzte Leiterplatte, genauer gesagt über die bezüglich der Einsteckrichtung hintere Kante derselben hinaus und ist im betrachteten Beispiel mit einem einem zweiarmigen Hebel ähnelnden Klappteil 85 versehen. Wie später noch genauer beschrieben werden wird, dient dieses Klappteil 85 dazu, das Verschieben des Betätigungsgliedes 8 in dessen Längsrichtung zu erleichtern und/oder mit dem Einsetzen/Herausnehmen einer Leiterplatte (der Leiterplatte 3) zu koordinieren.

Das Verschieben des Betätigungsgliedes 8, d.h. ein Hinschieben bzw. Hindrücken desselben zum Leiterplatten-Nullkraftsteckverbinder 1 oder ein Wegziehen desselben vom Leiterplatten-Nullkraftsteckverbinder 1 muß durchgeführt werden, wenn der Leiterplatten-Nullkraftsteckverbinder 1 von der Montagestellung in die Verbindungsstellung oder umgekehrt gebracht werden soll.

Wenn und so lange das Betätigungsglied 8 sich in einer vom Leiterplatten-Nullkraftsteckverbinder 1 weggezogenen Stellung befindet, hat der Leiterplatten-Nullkraftsteckverbinder 1 die Montagestellung inne. In dieser Stellung kann eine Leiterplatte unter Führung durch die Leiterplatten-Führungsvorrichtungen 5 im wesentlichen kraftfrei zwischen die aufgeklappten Verbinderhälften 11 und 12 des Leiterplatten-Nullkraftsteckverbinders 1 eingesetzt werden.

Beim einem anschließenden Hineindrücken des Betätigungsgliedes 8 zum Leiterplatten-Nullkraftsteckverbinder 1 hin kommt dieses mit seinem Endabschnitt 82 mit dem Schwenkmechanismus 14 in Eingriff und bewirkt dadurch, daß der in der Montagestellung befindliche Leiterplatten-Nullkraftsteckverbinder 1 in die Verbindungsstellung gebracht wird. Die Verbinderhälften 11 und 12 des Leiterplatten-Nullkraftsteckverbinders 1 klappen dabei zusammen und klemmen die dazwischen eingesetzte Leiterplatte zwischen sich ein, wodurch eine feste und zuverlässige elektrische und mechanische Verbindung mit der eingesteckten Leiterplatte zustandekommt.

Zum Entfernen der Leiterplatte aus dem Leiterplatten-Nullkraftsteckverbinder 1 muß das Betätigungsglied 8 von diesem weggezogen werden. Dadurch wird der Schwenkmechanismus 14 so betätigt, daß er den Leiterplatten-Nullkraftsteckverbinder 1 von der Verbindungsstellung in die Montagestellung bringt. D.h., die in der Verbindungsstellung des Leiterplatten-Nullkraftsteckverbinders 1 zusammengeklappten Verbinderhälften 11 und 12 desselben klappen auf und ermöglichen eine im wesentlichen kraftfreie Herausnahme der in den Leiterplatten-Nullkraftsteckverbinder 1 eingesteckten Leiterplatte aus demselben.

Die Betätigung des Betätigungsgliedes 8, d.h. das Herausziehen desselben, um den Leiterplatten-Nullkraftsteckverbinder in die Montagestellung zu bringen, und das Hineindrücken desselben, um den Leiterplatten-Nullkraftsteckverbinder in die Verbindungsstellung zu bringen, wird, wie vorstehend bereits angedeutet wurde und im folgenden näher erläutert wird, durch das Klappteil 85 erleichtert und/oder mit dem Einsetzen/Herausnehmen einer Leiterplatte (der Leiterplatte 3) koordiniert.

Das Klappteil 85 ist zwischen einer in der Figur 2 gezeigten Sperrstellung und einer in der Figur 3 gezeigten Öffnungsstellung hin- und herklappbar, wobei das in der Sperrstellung befindliche Klappteil 85 eine gegebenenfalls in den Leiterplatten-Nullkraftsteckverbinder 1 eingesteckte Leiterplatte 3 wie in der Figur 2 veranschaulicht hintergreift bzw. - allgemeiner ausgedrückt - einem Einsetzen oder Herausnehmen einer Leiterplatte in den bzw. aus dem Leiterplatten-Nullkraftsteckverbinder 1 im Wege steht, und wobei das in der Öffnungsstellung befindliche Klappteil 85 das Einsetzen oder Herausnehmen einer Leiterplatte nicht behindert bzw. blockiert.

Wie insbesondere aus den Figuren 2 und 3 ersichtlich ist, kann eine Leiterplatte nur dann in den Leiterplatten-Nullkraftsteckverbinder eingesteckt bzw. aus diesem herausgenommen werden, wenn sich das Klappteil 85 in der in der Figur 3 gezeigten Öffnungsstellung befindet; anderenfalls würde das Klappteil 85 der einzusteckenden oder herauszunehmenden Leiterplatte im Wege stehen und dieses blockieren.

In der in der Figur 3 veranschaulichten Öffnungsstellung des Klappteils 85 befindet sich, wie später noch genauer beschrieben werden wird, das Betätigungsglied 8 automatisch in einer vom Leiterplatten-Nullkraftsteckverbinder 1 weggezogenen Stellung, wodurch dieser seine aufgeklappte Montagestellung einnimmt. Wenn und so lange das Klappteil 85 in der Öffnungsstellung ist, kann eine in den Leiterplatten-Nullkraftsteckverbinder 1 einzusetzende oder aus diesem herauszunehmende Leiterplatte stets bestimmungsgemäß, d.h. im wesentlichen kraftfrei und ohne Gefahr einer Beschädigung in den Leiterplatten-Nullkraftsteckverbinder 1 eingesetzt oder aus diesem entnommen werden.

Die in den Leiterplatten-Nullkraftsteckverbinder 1 einzusetzende bzw. herauszunehmende Leiterplatte ist im vorliegend betrachteten Beispiel an ihren bezüglich der Einschubrichtung hinteren Ende mit einem Zieh- und Druckhebel 31 ausgestattet. Dieser Zieh- und Druckhebel 31 ist das Element, an dem bzw. durch den Einsteckkarten nach Art der Leiterplatte 3 bei der Montage oder Demontage üblicherweise gehalten, geschoben, gezogen und /oder in der Endstellung arretiert werden; es ist ein beweglich an der Leiterplatte befestigtes Element, welches nach dem ordnungsgemäßen Einsetzen der Leiterplatte in den Leiterplatten-Nullkraftsteckverbinder umgeklappt wird und dadurch die Leiterplatte arretiert.

Das Klappteil 85 ist derart positioniert, daß es erst dann in seine Sperrstellung geklappt werden kann, wenn eine aus dem Leiterplatten-Nullkraftsteckverbinder 1 herauszunehmende Leiterplatte entfernt ist oder wenn eine in den Leiterplatten-Nullkraftsteckverbinder 1 einzusetzende Leiterplatte ordnungsgemäß in diesen eingesetzt und der Zieh- und Druckhebel 31 der Leiterplatte aus dem Klappbereich des Klappteils 85 geklappt ist.

Andererseits kann das Klappteil 85 mit dem damit verbundenen Betätigungsglied 8 nicht zum Leiterplatten-Nullkraftsteckverbinder hin gedrückt werden, wenn und so lange sich das Klappteil 85 in der Öffnungsstellung befindet. Das Klappteil 85 stößt in seiner geöffneten Stellung nämlich derart an eine der Montageplatten 6, 7 und/oder den die Anordnung aufnehmenden Rahmen oder das die Anordnung aufnehmende Gehäuse und/oder ein sonstiges vorzugsweise ortsfestes Element an, daß ein Verschieben zum Leiterplatten-Nullkraftsteckverbinder hin ausgeschlossen ist.

Auf diese Weise kann erreicht werden, daß der Leiterplatten-Nullkraftsteckverbinder 1 nicht in seine Verbindungsstellung gebracht werden kann, wenn und so lange eine dort einzusetzende Leiterplatte nicht ordnungsgemäß weit eingeschoben ist. Dadurch ist verhinderbar, daß die in Verbindung zu bringen Leiterplatten entgegen dem äußeren Anschein nicht oder nur teilweise in Verbindung gebracht werden.

Klappt man das Klappteil 85 von der Öffnungsstellung in die Sperrstellung, so kann dieses zusammen mit dem damit verbundenen Betätigungsglied 8 zum Leiterplatten-Nullkraftsteckverbinder hin gedrückt werden; die große Druckfläche, die das Klappteil 85 nach dessen Umklappen in die Sperrstellung bietet, ist quasi eine Aufforderung an die Bedienperson, das Betätigungsglied 8 durch Ausübung einer Druckkraft auf die vom Klappteil 85 gebildete Druckfläche zum Leiterplatten-Nullkraftsteckverbinder hin zu drücken.

Durch das Eindrücken des erst teilweise oder bereits vollständig in die Sperrstellung umgeklappten Klappteils 85 mit dem damit verbundenen Betätigungsglied 8 zum Leiterplatten-Nullkraftsteckverbinder 1 wird dieser von der Montagestellung in die Verbindungsstellung gebracht.

Das Erreichen der Verbindungsstellung ist an einem Einschnappvorgang erkennbar (hörbar und fühlbar).

Wenn und so lange sich das Klappteil 85 in der in der Figur 2 gezeigten Sperrstellung befindet, bedeckt es den vorstehend bereits erwähnten Zieh- und Druckhebel 31 der in den Leiterplatten-Nullkraftsteckverbinder 1 eingesetzten Leiterplatte 3. Damit ist das Element, an dem bzw. durch das die Leiterplatte 3 bei der Montage oder Demontage üblicherweise gehalten, geschoben, gezogen, verriegelt und/oder entriegelt wird, nicht zugänglich, was seinerseits wiederum zur Folge hat, daß die Leiterplatte 3 nicht oder jedenfalls nicht ohne weiteres aus dem Leiterplatten-Nullkraftsteckverbinder entfernt werden kann, wenn und so lange sich das Klappteil 85 in der Sperrstellung befindet.

Will man eine Leiterplatte in den Leiterplatten-Nullkraftsteckverbinder 1 einsetzen oder aus diesem entfernen, so muß zunächst das Klappteil 85 in die Öffnungsstellung gebracht werden. Solange sich das Klappteil 85 in der Sperrstellung befindet, ist es unmöglich, eine Leiterplatte in den Leiterplatten-Nullkraftsteckverbinder einzusetzen oder aus diesem zu entfernen; die nach außen hin deutliche Sichtbarkeit dieses Umstandes gewährleistet, daß nicht einmal Versuche unternommen werden, eine Leiterplatte in den Leiterplatten-Nullkraftsteckverbinder einzusetzen oder aus diesem zu entfernen. Beschädigungen des Leiterplatten-Nullkraftsteckverbinders und/oder der Leiterplatte, welche darauf beruhen. daß versucht wird, Leiterplatten bei in der Verbindungsstellung befindlichem Leiterplatten-Nullkraftsteckverbinder zu montieren oder zu demontieren, sind deshalb zuverlässig ausschließbar.

Dies gilt vor allem auch deshalb, weil - wie vorstehend bereits angedeutet wurde, der Leiterplatten-Nullkraftsteckverbinder sich automatisch in der Montagestellung befindet, wenn und so lange das Klappteil 85 die Öffnungsstellung einnimmt. Wenn sich nämlich das Klappteil 85 und das damit verbundene Betätigungsglied im zum Leiterplatten-Nullkraftsteckverbinder 1 hingeschobenen Zustand befinden, der Leiterplatten-Nullkraftsteckverbinder 1 also die Verbindungsstellung einnimmt, so wird das Klappteil 85 beim Klappen desselben in die Öffnungsstellung zusammen mit dem Betätigungsglied 8 automatisch vom Leiterplatten-Nullkraftsteckverbinder 1 weggezogen. Der Aufbau der Anordnung ist nämlich so gewählt, daß das Klappteil 85, genauer gesagt dessen die Leiterplatte nicht hintergreifende und vorzugsweise kürzere Hebelarm im in der Sperrstellung befindlichen und zum Leiterplatten-Nullkraftsteckverbinder hingedrückten Zustand derart an eine der Montageplatten 6, 7 und/oder den die Anordnung aufnehmenden Rahmen oder das die Anordnung aufnehmende Gehäuse und/oder ein sonstiges vorzugsweise ortsfestes Element anschlägt, daß eine Schwenkbewegung des Klappteiles 85 dieses als einarmigen Hebel wirken läßt, welcher eine Schwenkbewegung um den Anschlagpunkt ausführt und dabei das Betätigungsglied 8 vom Leiterplatten-Nullkraftsteckverbinder wegzieht.

Abweichend von der vorstehenden Beschreibung kann selbstverständlich auch vorgesehen werden, den Leiterplatten-Nullkraftsteckverbinder 1 automatisch mit dem Umklappen des Klappteils 85 in die Sperrstellung in die Verbindungsstellung zu versetzen.

Es besteht auch keine Einschränkung darauf, daß das Klappteil 85 wie beschrieben ausgebildet ist. Das Blockieren des Einsetzens und Herausnehmens von Leiterplatten in den bzw. aus dem Leiterplatten-Nullkraftsteckverbinder kann erkennbar auch durch anders konstruierte Klappteile erreicht werden; die Klappteile müssen "nur" in der Lage sein, in einer wie auch immer gearteten Sperrstellung das Einsetzen und Herausnehmen von Leiterplatten in den bzw. aus dem Leiterplatten-Nullkraftsteckverbinders vorzugsweise (aber nicht unbedingt) deutlich sichtbar zu verhindern.

Zusammenfassend kann abschließend festgestellt werden, daß es auf denkbar einfache Weise gelungen ist, einen Leiterplatten-Nullkraftsteckverbinder zu schaffen, durch dessen Verwendung die Gefahr von Beschädigungen der Leiterplatte und/oder des Leiterplatten-Nullkraftsteckverbinders und/oder die Gefahr einer nicht ordnungsgemäßen Verbindung der in Verbindung zu bringenden Leiterplatten auf ein Minimum reduzierbar ist.

## Patentansprüche

1. Leiterplatten-Nullkraftsteckverbinder mit einem Betätigungsglied (8), durch dessen Betätigung der Leiterplatten-Nullkraftsteckverbinder (1; 11-14) von einer das Einstecken oder Entfernen einer Leiterplatte (3) gestattenden Montagestellung in eine die Leiterplatte ordnungsgemäß kontaktierende Verbindungsstellung und/oder umgekehrt bringbar ist, wobei am Betätigungsglied ein Klappteil (85) vorgesehen ist, welches zwischen einer Sperrstellung, in welcher es einem Einsetzen oder Herausnehmen einer Leiterplatte in den bzw. aus dem Leiterplatten-Nullkraftsteckverbinder im Wege steht, und einer die Leiterplatte nicht blockierenden Öffnungsstellung hin- und herklappbar ist, und wobei einhergehend mit dem Klappen des Klappteils in die Sperrstellung und/oder mit dem Klappen des Klappteils in die Öffnungsstellung eine Betätigung des Betätigungsgliedes erfolgt,
**dadurch gekennzeichnet,**
**daß** das Klappteil (85) ausschließlich am Betätigungsglied (8) befestigt ist, und daß das Klappteil (85) dazu ausgelegt ist, beim Klappen in die Sperrstellung und/oder beim Klappen in die Öffnungsstellung an ein Element der den Leiterplatten-Nullkraftsteckverbinder enthaltenden Anordnung anzuschlagen und um den Anschlagpunkt geschwenkt zu werden.

2. Leiterplatten-Nullkraftsteckverbinder nach Anspruch 1,
**dadurch gekennzeichnet,**
**daß** das Klappteil (85) derart angeordnet und ausgebildet ist, daß es in dessen Sperrstellung eine in den Leiterplatten-Nullkraftsteckverbinder (1; 11-14) eingesteckte Leiterplatte (3) hintergreift.

3. Leiterplatten-Nullkraftsteckverbinder nach Anspruch 1 oder 2,
**dadurch gekennzeichnet,**
**daß** das Klappteil (85) derart angeordnet und ausgebildet ist, daß es in dessen Sperrstellung einen Zieh- und Druckhebel (31) einer in den Leiterplatten-Nullkraftsteckverbinder (1; 11-14) eingesteckten Leiterplatte (3) bedeckt.

4. Leiterplatten-Nullkraftsteckverbinder nach einem der vorhergehenden Ansprüche,
**dadurch gekennzeichnet,**
**daß** das Klappteil (85) derart angeordnet und ausgebildet ist, daß es nur dann in die Sperrstellung klappbar ist, wenn eine in den Leiterplatten-Nullkraftsteckverbinder (1; 11-14) einzusteckende Leiterplatte (3) ordnungsgemäß in diesen eingesteckt ist.

5. Leiterplatten-Nullkraftsteckverbinder nach einem der vorhergehenden Ansprüche,
**dadurch gekennzeichnet,**
**daß** das Betätigungsglied (8) ein stangenartiges Element ist, das derart angeordnet und ausgebildet ist, daß es zusammen mit dem Klappteil (85) zum Leiterplatten-Nullkraftsteckverbinder (1; 11-14) hinschiebbar und vom Leiterplatten-Nullkraftsteckverbinder wegziehbar ist.

6. Leiterplatten-Nullkraftsteckverbinder nach Anspruch 5,
**dadurch gekennzeichnet,**
**daß** der Leiterplatten-Nullkraftsteckverbinder (1) derart ausgebildet ist, daß er durch das Hinschieben des Betätigungsgliedes (8) zu diesem in die Verbindungsstellung gebracht wird, und daß er durch das Wegziehen des Betätigungsgliedes von diesem in die Montagestellung gebracht wird.

7. Leiterplatten-Nullkraftsteckverbinder nach einem der vorhergehenden Ansprüche,
**dadurch gekennzeichnet,**
**daß** das Klappteil (85) derart angeordnet und ausgebildet ist, daß es nach dem Klappen in dessen Sperrstellung eine Fläche bildet, an welcher es zusammen mit dem Betätigungsglied (8) zum Leiterplatten-Nullkraftsteckverbinder (1; 11-14) hin drückbar ist.

8. Leiterplatten-Nullkraftsteckverbinder nach einem der vorhergehenden Ansprüche,
**dadurch gekennzeichnet,**
**daß** das Klappteil (85) derart angeordnet und ausgebildet ist, daß es im in der Öffnungsstellung befindlichen Zustand desselben nicht zum Leiterplatten-Nullkraftsteckverbinder (1; 11-14) hin verschoben werden kann.

9. Leiterplatten-Nullkraftsteckverbinder nach einem der vorhergehenden Ansprüche,
**dadurch gekennzeichnet,**
**daß** das Klappteil (85) den Aufbau eines zweiarmigen Hebels aufweist.

10. Leiterplatten-Nullkraftsteckverbinder nach Anspruch 9,
**dadurch gekennzeichnet,**
**daß** das Klappteil (85) zumindest beim Klappen von der Sperrstellung in die Öffnungsstellung als einarmiger Hebel wirkt.

## Claims

1. A plug connector for plugging printed circuit boards with zero force, having an actuation member (8), by the actuation of which the plug connector for plugging printed circuit boards with zero force (1; 11 - 14) may be moved from a mounting position, enabling a printed circuit board (3) to be inserted or removed, into a connected position in which proper contact is made with the printed circuit board, and/or vice versa, in which a folding part (85) is provided on the actuation member and may be folded back and forth between a locked position, in which it forms an obstacle to insertion or removal of a printed circuit board into respectively from the plug connector for plugging printed circuit boards with zero force, and an open position which does not block the printed circuit board, and in which associated with folding of the folding part into the locked position and/or folding the folding part into the open position actuation of the actuation member is performed,
**characterised in that**
the folding part (85) is secured exclusively to the actuation member (8), and **in that** the folding part (85) is intended, on being folded into the locked position and/or on being folded into the open position, to act on an element of the arrangement containing the plug connector for plugging printed circuit boards with zero force and to be pivoted about the point of action.

2. A plug connector for plugging printed circuit boards with zero force according to Claim 1, **characterised in that** the folding part (85) is arranged and constructed such that in the locked position thereof it reaches behind a printed circuit board (3) pushed into the plug connector for plugging printed circuit boards with zero force (1; 11 - 14).

3. A plug connector for plugging printed circuit boards with zero force according to Claim 1 or 2, **characterised in that** the folding part (85) is arranged and constructed such that in the locked position thereof it covers a pulling and pushing lever (31) of a printed circuit board (3) inserted into the plug connector for plugging printed circuit boards with zero force (1; 11 - 14).

4. A plug connector for plugging printed circuit boards with zero force according to one of the preceding claims, **characterised in that** the folding part (85) is arranged and constructed such that it can only be folded into the locked position when a printed circuit board (3) to be plugged into the plug connector for plugging printed circuit boards with zero force (1; 11 - 14) is properly inserted into the latter.

5. A plug connector for plugging printed circuit boards with zero force according to one of the preceding claims, **characterised in that** the actuation member (8) is a rod-like element which is arranged and constructed such that together with the folding part (85) it may be pushed towards the plug connector for plugging printed circuit boards with zero force (1; 11 - 14) and pulled away from the plug connector for plugging printed circuit boards with zero force.

6. A plug connector for plugging printed circuit boards with zero force according to Claim 5, **characterised in that** the plug connector for plugging printed circuit boards with zero force (1) is constructed such that it is moved into the connected position as a result of the actuation member (8) being pushed towards it, and **in that** it is moved into the mounting position as a result of the actuation member being pulled away from it.

7. A plug connector for plugging printed circuit boards with zero force according to one of the preceding claims, **characterised in that** the folding part (85) is arranged and constructed such that after being folded into the locked position thereof it forms a surface against which it may be pressed, together with the actuation member (8), towards the plug connector for plugging printed circuit boards with zero force (1; 11 - 14).

8. A plug connector for plugging printed circuit boards with zero force according to one of the preceding claims, **characterised in that** the folding part (85) is arranged and constructed such that in the condition thereof in which it is in the open position it cannot be displaced towards the plug connector for plugging printed circuit boards with zero force (1; 11 - 14).

9. A plug connector for plugging printed circuit boards with zero force according to one of the preceding claims, **characterised in that** the folding part (85) has the structure of a two-armed lever.

10. A plug connector for plugging printed circuit boards with zero force according to Claim 9, **characterised in that**, at least on being folded from the locked position into the open position, the folding part (85) acts as a one-armed lever.

## Revendications

1. Connecteur de carte de circuit imprimé à force d'insertion nulle comportant un organe d'actionnement (8), dont l'actionnement permet le déplacement du connecteur des cartes de circuit imprimé à force d'insertion nulle (1; 11-14) d'une position de montage permettant l'insertion ou le retrait d'une carte de circuit imprimé (3) dans une position de connexion à contact approprié avec la carte de circuit imprimé, et/ou inversement, l'organe d'actionnement comportant un élément pivotant (85), pouvant être pivoté entre une position de blocage, empêchant une insertion ou un retrait d'une carte de circuit imprimé dans le connecteur de carte de circuit imprimé à force d'insertion nulle respectivement hors de celui-ci, et une position d'ouverture ne bloquant pas la carte de circuit impriméS le pivotement de l'élément pivotant dans la position de blocage et/ou le pivotement de l'élément pivotant dans la position d'ouverture entraînant un actionnement de l'élément d'actionnement,
**caractérisé en ce que**
l'élément pivotant (85) est fixé exclusivement sur l'organe d'actionnement (8), l'élément pivotant (85) étant configuré de sorte à buter contre un élément du dispositif contenant le connecteur de carte de circuit imprimé à force d'insertion nulle et à basculer autour du point de butée lors du pivotement dans la position de blocage et/ou lors du pivotement dans la position d'ouverture.

2. Connecteur de carte de circuit imprimé à force d'insertion nulle selon la revendication 1, **caractérisé en ce que** l'élément pivotant (85) est agencé et configuré de sorte à s'engager dans la position de blocage derrière une carte de circuit imprimé (3) insérée dans le connecteur de carte de circuit imprimé à force d'insertion nulle (1; 11-14).

3. Connecteur de carte de circuit imprimé à force d'insertion nulle selon les revendications 1 ou 2, **caractérisé en ce que** l'élément pivotant (85) est agencé et configuré de sorte à recouvrir dans la position de blocage un levier de traction et de pression (31) d'une carte de circuit imprimé (3) insérée dans le connecteur de carte de circuit imprimé à force d'insertion nulle (1; 11-14).

4. Connecteur de carte de circuit imprimé à force d'insertion nulle selon l'une des revendications précédentes, **caractérisé en ce que** l'élément pivotant (85) est agencé et configuré de sorte à ne pouvoir être pivoté dans la position de blocage que lors de l'insertion appropriée d'une carte de circuit imprimé (3) devant être insérée dans le connecteur de carte de circuit imprimé à force d'insertion nulle (1; 11-14).

5. Connecteur de carte de circuit imprimé à force d'insertion nulle selon l'une des revendications précédentes, **caractérisé en ce que** l'organe d'actionnement (8) est un élément en forme de tige, agencé et configuré de sorte à pouvoir être rapproché par glissement avec l'élément pivotant (85) du connecteur de carte de circuit imprimé à force d'insertion nulle (1; 11-14) et à être écarté par glissement du connecteur de carte de circuit imprimé à force d'insertion nulle.

6. Connecteur de carte de circuit imprimé à force d'insertion nulle selon la revendication 5, **caractérisé en ce que** le connecteur de carte de circuit imprimé à force d'insertion nulle (1) est configuré de sorte que le rapprochement par glissement de l'organe d'actionnement (8) entraîne son déplacement dans la position de connexion, l'écartement de l'organe d'actionnement entraînant son déplacement dans la position de montage.

7. Connecteur de carte de circuit imprimé à force d'insertion nulle selon l'une des revendications précédentes, **caractérisé en ce que** l'élément pivotant (85) est agencé et configuré de sorte qu'après le pivotement dans la position de blocage il forme une surface au niveau de laquelle il peut être poussé avec l'organe d'actionnement (8) vers le connecteur de carte de circuit imprimé à force d'insertion nulle (1; 11-14).

8. Connecteur de carte de circuit imprimé à force d'insertion nulle selon l'une des revendications précédentes, **caractérisé en ce que** l'élément pivotant (85) est agencé et configuré de sorte que dans la position d'ouverture il ne peut pas être déplacé par glissement vers le connecteur de carte de circuit imprimé à force d'insertion nulle (1; 11-14).

9. Connecteur de carte de circuit imprimé à force d'insertion nulle selon l'une des revendications précédentes, **caractérisé en ce que** l'élément pivotant (85) a la structure d'un levier à deux bras.

10. Connecteur de carte de circuit imprimé à force d'insertion nulle selon l'a revendication 9, **caractérisé en ce que** l'élément pivotant (85) fait fonction de levier à un bras, au moins lors du pivotement de la position de blocage dans la position d'ouverture.
